# EUROPÄISCHE PATENTANMELDUNG

(11) **EP 0 265 760 A2**
(43) Veröffentlichungstag der Anmeldung: **04.05.1988**
(21) Anmeldenummer: 87114893.8
(22) Anmeldetag: 13.10.1987
(51) Int. Cl.: B65D 5/20, B65D 5/32

(54) **Behälter mit einem Boden und auffaltbaren Seitenwänden**

(30) Priorität: 30.10.1986 DE 3636899
(71) Anmelder: UNILEVER N.V., 3013 AL Rotterdam (NL); UNILEVER PLC, London EC4P 4BQ (GB)
(72) Erfinder: Radbruch, Eberhard, D-8960 Kempten (DE)
(74) Vertreter: Hutzelmann, Gerhard

(57) **Zusammenfassung**

Behälter mit einem vieleckigen Boden (2) und auffaltbaren Seitenwänden (4), die einzeln am Boden angelenkt sind. Die Seitenwände sind durch eine außen um sie herumgelegte Zarge (7) gehalten, aus der der aus Boden und Seitenwänden gebildete Innenbehälter herausgezogen werden kann, worauf sich die Seitenwände auseinanderfalten lassen.

## Beschreibung

Die Erfindung betrifft einen Behälter mit einem Boden und auffaltbaren Seitenwänden. Derartige Behälter sind in einer Vielzahl bekannt; allen gemeinsam ist aber, daß sich aus ihnen das Füllgut nur schwierig entnehmen läßt. Der Behälter muß dazu im Wandbereich aufgerissen werden, um eine Zugänglichkeit des Füllgutes zu erreichen.

Hier setzt die Erfindung ein; ihr liegt die Aufgabe zugrunde, einen Behälter zu schaffen, der einerseits das Füllgut gut und einigermaßen dicht umschließt, der andererseits aber leicht zu öffnen ist.

Diese Aufgabe wird erfindungsgemäß dadurch gelöst, daß eine Vielzahl von einzelnen Seitenwänden vorgesehen ist, die jeweils einzeln am Boden angelenkt und vollständig von einander getrennt sind, und daß die Seitenwände von einer Zarge umgeben sind.

Zum Öffnen des Behälters braucht lediglich die Zarge nach unten geschoben werden, worauf die Seitenwände nach außen geklappt werden können und dann mit dem Boden in einer Ebene liegen. Ein besonders stabiler und dichter Behälter ergibt sich, wenn erfindungsgemäß die Zarge in ihrer Breite der Höhe der Seitenwände entspricht. Dabei deckt die Zarge die Trennlinien zwischen den Seitenwänden wirksam ab, so daß die sich dort ergebenden Undichtigkeiten weitgehend beseitigt sind.

Sehr vorteilhaft ist es auch, wenn erfindungsgemäß die Zarge als ununterbrochenes Band ausgebildet ist. Dadurch erhält der Behälter trotz einzelner Seitenwände eine runde oder ovale Außenform, ohne daß komplizierte Verformungen des Behälters notwendig würden.

Erfindungsgemäß kann die Zarge jedoch auch durch Faltlinien in mehrere Abschnitte unterteilt sein, die in ihrer Länge der Breite der jeweiligen Seitenwände entsprechen. Damit bleibt die durch die Gestaltung des Bodens und der Seitenwände vorbestimmte Form auch nach dem Anbringen der Zarge erhalten.

Eine vorteilhafte Ausgestaltung der Erfindung liegt darin, daß am oberen freien Ende von wenigstens zwei einander gegenüberliegenden Seitenwänden je ein Lappen angeformt ist. Diese beiden Lappen können verschiedene Funktionen übernehmen. So ist es beispielsweise möglich, den Behälter mit Boden und Seitenwänden an diesen Lappen aus der Zarge herauszuheben. Darüber hinaus können die beiden Lappen zur Sicherung eines Stülpdeckels dienen, der mit einem Rand über die beiden Lappen greift.

Eine weitere erfindungsgemäße Ausgestaltung liegt darin, daß jede der Seitenwände über eine Faltlinie mit einem Lappen verbunden ist. Diese Lappen können nach außen abgebogen als Verzierung des Behälters dienen, haben darüber hinaus aber auch die vorher beschriebenen Funktionen.

In diesem Zusammenhang kann es sehr vorteilhaft sein, wenn erfindungsgemäß die Zarge an ihrem oberen Rand mit einem umlaufenden, nach außen abstehenden Bund versehen ist, der unter die nach außen abgebogenen Lappen der Seitenwände greift. Hierdurch erhalten die Lappen eine zusätzliche Abstützung und Versteifung.

In der Zeichnung ist die Erfindung anhand von zwei Ausführungsbeispielen veranschaulicht. Dabei zeigen:
Fig. 1 eine Ansicht eines flachliegenden Kartonzuschnittes mit einem vieleckigen Boden,
Fig. 2 ein Schaubild eines Behälters aus dem Kartonzuschnitt gemäß Fig. 1 aufgerichtet,
Fig. 3 einen weiteren Kartonzuschnitt mit einem achteckigen Boden und
Fig. 4 einen aus dem Zuschnitt gemäß Fig. 3 aufgerichteten Behälter in perspektivischer Ansicht.

Mit 1 ist in Fig. 1 ein flachliegender Kartonzuschnitt bezeichnet, der einen Boden 2 aufweist, der vieleckig ausgebildet ist und von vierzehn Faltlinien begrenzt wird. über diese Faltlinien 3 sind ebenfalls vierzehn Seitenwände 4 am Boden 2 angelenkt. An jeder dieser Seitenwände 4 ist über eine weitere Faltlinie 5 ein Lappen 6 angeformt.

Beim in Fig. 2 aufgerichtet dargestellten Behälter sind die Seitenwände 4 von einer Zarge 7 umgeben, welche durch eine Längsnaht 9 verschlossen ist und die Seitenwände in ihrer aufgerichteten Stellung fixiert. Die Zarge 7 ist an ihrem oberen Rand mit einem umlaufenden Bund 8 versehen, auf dem sich die nach außen abgebogenen Lappen 6 abstützen.

Beim Ausführungsbeispiel nach Fig. 3 ist der Boden 12 des Zuschnittes 11 achteckig ausgebildet und durch acht Faltlinien 13 begrenzt. Diese Faltlinien 13 sind die Verbindungslinien für Seitenwände 14, die untereinander nur über den Boden verbunden sind.

An zwei einander gegenüberliegenden Seitenwänden 14 ist über zwei weitere Faltlinien 15 je ein Lappen 16 angeformt.

Im aufgerichteten Zustand des im Fig. 4 dargestellten Behälters sind die Seitenwände 14 von einer Zarge 17 umgeben, die durch Faltlinien 18 in einzelne Abschnitte 19 unterteilt ist, die in ihren Abmessungen denen der Seitenwände 17 entsprechen.

Die beiden Lappen 16 ragen oben aus der Zarge 17 heraus und dienen zum Herausziehen des aus Boden und Seitenwänden bestehenden Innenbehälters aus der Zarge.

## Patentansprüche

1. Behälter mit einem Boden und auffaltbaren Seitenwänden, **dadurch gekennzeichnet,** daß eine Vielzahl von einzelnen Seitenwänden (4,14) vorgesehen ist, die jeweils einzeln am Boden (2,12) angelenkt und vollständig von einander getrennt sind, und daß die Seitenwände (4,14) von einer Zarge (7,17) umgeben sind.

2. Behälter nach Anspruch 1, **dadurch gekennzeichnet,** daß die Zarge (7,17) in ihrer Breite der Höhe der Seitenwände (4,14) entspricht.

3. Behälter nach Anspruch 1 od. 2, **dadurch gekennzeichnet,** daß die Zarge (7) als mit einer Längsnaht (9) verschlossenes, sonst aber ununterbrochenes Band ausgebildet ist.

4. Behälter nach Anspruch 1 od. 2, **dadurch gekennzeichnet,** daß die Zarge (17) durch Faltlinien (18) in mehrere Abschnitte (19) unterteilt ist, die in ihrer Länge der Breite der jeweiligen Seitenwände (14) entsprechen.

5. Behälter nach einem der vorhergehenden Ansprüche, **dadurch gekennzeichnet,** daß am oberen freien Ende von wenigstens zwei einander gegenüberliegenden Seitenwänden (4,14) je ein Lappen (6,16) angeformt ist.

6. Behälter nach Anspruch 5, **dadurch gekennzeichnet,** daß jede der Seitenwände (4) über eine Faltlinie (5) mit einem Lappen (6) verbunden ist.

7. Behälter nach Anspruch 6, **dadurch gekennzeichnet,** daß die Zarge (7) an ihrem oberen Rand mit einem umlaufenden, nach außen abstehenden Bund (8) versehen ist, der unter die nach außen abgebogenen Lappen (6) der Seitenwände (4) greift.
